# FASCICULE DE BREVET EUROPEEN

(11) **EP 0 353 119 B1**
(45) Date de publication et mention de la délivrance du brevet: **05.05.1993**
(21) Numéro de dépôt: 89401935.5
(22) Date de dépôt: 06.07.1989
(51) Int. Cl.: B22C 7/00, B22C 9/00

(54) **Plaque modèle pour la réalisation de moules destinés à la fabrication par fonderie au sable de joints-glaces ou pièces similaires présentant un bourrelet en contre-dépouille**
Modellplatte für die Gestaltung von Formen, bestimmt zur Herstellung von Glasdichtungen mittels Giessereisand bei Vorhandensein einer Wulst in der Gegenformschräge
Pattern plate for realization of moulds destinate for fabrication of glass jointings or similar pieces with foundry sand by presence of a pad within a counter pattern taper

(30) Priorité: 07.07.1988 FR 8809257
(43) Date de publication de la demande: 31.01.1990
(73) Titulaire: SOCIETE MANCELLE DE FONDERIE, 72230 Arnage (FR)
(72) Inventeur: Daumas, Claude, Georges, F-72230 Arnage (FR)
(74) Mandataire: Casalonga, Axel

(56) Documents cités:
- DE-A- 2 020 157
- DE-A- 3 602 049
- DE-C- 2 940 171
- FR-A- 2 147 163

## Description

L'invention concerne la fabrication par fonderie au sable de pièces présentant des parties en contre-dépouille, et plus particulièrement de joints-glaces ou pièces similaires présentant une excroissance en forme de bourrelet annulaire.

Pour résoudre ce problème, on connaît déjà, d'après le document FR-A-2 147 163 au nom de CATERPILLAR, une plaque modèle dont chaque modèle comporte un enrobage en caoutchouc se terminant à la partie supérieure en contre-dépouille par une partie uniquement en caoutchouc pour être suffisamment flexible afin de permettre l'extraction du modèle sans arrachement du sable entourant cette partie flexible. Toutefois, il faut pour que cette extraction soit possible sans arrachement, que le sable soit suffisamment durci pour avoir la cohésion nécessaire afin d'imposer cette flexion au rebord en caoutchouc.

Pour éviter cette contrainte, on connaît également, d'après le document DE-A-29 40 171 au nom de GOETZE, une plaque modèle similaire dans laquelle le rebord flexible présente une forme au repos sans contre-dépouille et se trouve évasé par flexion vers l'extérieur sous le seul effet de la pression du sable lors du compactage du moule. Toutefois, cet évasement par flexion présente un caractère quelque peu aléatoire, le déplacement des particules de sable lors du compactage n'étant pas un phénomène parfaitement homogène, de sorte que la forme obtenue n'est pas parfaitement régulière.

Le but de l'invention est d'éliminer les inconvénients précédents, c'est-à-dire de réaliser une plaque modèle formant dans le sable l'emplacement pour un bourrelet en contre-dépouille lors de la compression du sable, mais ne présentant plus de contre-dépouille lors de l'extraction du moule ou du modèle, et dont la géométrie de la forme ainsi obtenue soit parfaitement maîtrisée et indépendante des aléas des conditions opératoires.

Pour cela, l'invention consiste essentiellement à constituer la pièce déformable sous la forme d'une bague annulaire pincée entre une pièce extérieure fixe et une pièce intérieure mobile axialement.

En particulier l'invention prévoit déréaliser chaque modèle de la plaque en trois parties, dont une pièce extérieure fixe présentant le profil extérieur de la pièce depuis le plan de joint jusqu'à la naissance du bourrelet, et présentant intérieurement un alésage légèrement plus grand que celui de la pièce, une pièce intérieure encastrée dans la plaque modèle et mobile axialement sur une faible course définie par des butées mécaniques entre une position sortie, vers laquelle elle est rappelée par des moyens élastiques, et une position rentrée vers laquelle est est repoussée par la pression du sable lors du compactage, cette pièce intérieure mobile comportant intérieurement un alésage borgne au diamètre intérieur de la pièce à mouler et dont le fond se trouve dans ladite position rentrée au niveau du plan de référence de la plaque modèle, la surface extérieure de cette pièce intérieure s'ajustant pour coulisser dans l'alésage intérieur de la pièce extérieure sur au moins la hauteur de cette dernière et se terminant à la partie supérieure par un rebord dépassant vers l'extérieur, et enfin un anneau d'élastomère monté à la périphérie de cette pièce intérieure, entre ledit rebord et l'extrémité de la pièce extérieure, cet anneau en élastomère ayant une forme au repos remplissant entièrement l'espace compris entre ledit rebord et ladite partie supérieure de la pièce extérieure dans ladite position sortie, sans présenter de contre-dépouille sur l'extérieur, de manière à subir dans la position rentrée une déformation par compression axiale et expansion transversale vers l'extérieur afin de constituer ledit emplacement du bourrelet.

Cette bague annulaire en élastomère, ainsi que l'emplacement qui lui est destiné, présentent de préférence une section assurant sa retenue, par exemple une section en queue d'aronde.

D'autres particularités de l'invention apparaîtront dans la description qui va suivre d'un mode de réalisation pris comme exemple et représenté sur le dessin annexé, sur lequel :
la figure 1 est une coupe de la plaque modèle selon l'axe d'un des modèles, en position sortie;
la figure 2 est une coupe correspondante en position rentrée;
les figures 3 et 4 représentent des détails à plus grande échelle, respectivement, des figures 1 et 2.

On voit sur les figures la plaque modèle 1 qui comporte en général plusieurs modèles dont un seul est représenté. Sur cette plaque est fixée par des moyens usuels et, éventuellement, encastrée, la pièce extérieure 2 dont la partie dépassant au-dessus du plan de référence 3 de la plaque modèle 1 présente un profil extérieur 4 représentant la forme extérieure de la pièce à obtenir depuis le plan de référence 3 jusqu'au point 5 qui correspond à la naissance du bourrelet en contre-dépouille. Intérieurement, cette pièce extérieure 2 est délimitée par un alésage 6 d'un diamètre légèrement supérieur à l'alésage de la pièce à mouler.

On voit d'autre part la pièce intérieure 7 qui est partiellement encastrée dans la plaque modèle 1 et qui est montée mobile axialement pour une faible course parfaitement définie entre des butées mécaniques. Par exemple, en position sortie, représentée sur la figure 1, ces butées peuvent être constituées par les têtes 8 de vis épaulées 9 qui viennent buter sur la plaque modèle sous l'effet de ressorts 10, par exemple concentriques aux vis 9. Dans la position rentrée représentée sur la figure 2, ce peut être tout simplement le dessous de la pièce 7 qui vient buter dans le fond du logement d'encastrement prévu dans la plaque 1. Eventuellement, un guidage central 11 coulissant dans un palier longitudinal 12, peut améliorer le parallélisme du mouvement.

La pièce intérieure mobile 7 comporte un alésage intérieur borgne 13 dont le diamètre est celui de la pièce à mouler, et dont le fond 14 se trouve, en position rentrée selon la figure 2, au niveau exact du plan de référence 3 de la plaque modèle 1. La surface extérieure 15 de cette pièce intérieure 7 est ajustée pour coulisser à l'intérieur de l'alésage 6 de la pièce extérieure fixe 2, au moins sur toute la hauteur de cette dernière, et la paroi cylindrique 16 de faible épaisseur ainsi ménagée entre les alésages 6 et 13 se termine à son extrémité libre par un rebord 17 dépassant vers l'extérieur sans jamais dépasser le diamètre du cercle 5 représentant la limite du bourrelet.

La partie supérieure de la surface cylindrique 15 de la paroi 16 définit, avec les surfaces en regard 18 du bord supérieur de la pièce fixe 2 et 19 du rebord 17 de la pièce mobile 7, les trois côtés d'une section, de préférence en forme de queue d'aronde, dans laquelle vient s'insérer exactement une bague annulaire 20 en élastomère dont le diamètre extérieur, en position de repos, c'est-à-dire par conséquent dans la position sortie représentée sur la figure 1, ne dépasse pas ou est inférieur au diamètre du cercle 5 défini précédemment, de manière à ne présenter aucune contre-dépouille. Ce diamètre extérieur de la bague 20 est même de préférence légèrement inférieur à celui du cercle 5, de manière à pallier une rémanence toujours possible de la déformation de l'élastomère.

Lorsque l'on utilise une telle plaque modèle dans le procédé habituel de moulage au sable, la pression de compactage du sable, quels que soient la valeur de cette pression, dès lors qu'elle dépasse une valeur minimale et son degré d'homogénéité, a pour effet, en agissant sur la large surface offerte par la pièce 7, de déplacer celle-ci à l'encontre des ressorts 10 vers sa position rentrée de la figure 2, ce qui a pour conséquence de comprimer axialement la pièce annulaire 20 d'une quantité parfaitement définie, et comme cette pièce annulaire 20 est déjà contenue de manière précise sur trois des côtés de sa section dans des pièces mécaniques précises, elle ne peut se déformer que par expansion vers l'extérieur d'une quantité bien définie et selon une géométrie précise, comme illustré sur la figure 4. Naturellement, lors de la décompression présidant à l'extraction du moule ou de la plaque modèle, la bague annulaire 20 reprend sa forme sans contre-dépouille des figures 1 et 3, grâce à son élasticité propre aidée par la force des ressorts 10, ce qui permet cette extraction d'une manière aisée sans risque d'endommager la forme en sable obtenue, et sans exiger de la cohésion de ce sable une dureté particulière.

Naturellement, le moule en sable ainsi constitué est ensuite refermé et on procède à la coulée du métal de la manière habituelle pour fabriquer les pièces qui ont exactement la forme voulue avec une grande précision et une grande régularité de forme.

## Revendications

1. Plaque modèle pour la réalisation de moule destiné à la fabrication par fonderie au sable de joints-glaces ou pièces similaires présentant un bourrelet en contre-dépouille, grâce à l'utilisation, pour constituer l'emplacement de ce bourrelet, d'une pièce en élastomère sans contre-dépouille déformée vers l'extérieur par utilisation de la pression de compactage du sable, caractérisée par le fait que la pièce en élastomère est une bague annulaire (20) pincée entre une pièce extérieure fixe (2) et une pièce intérieure (7) mobile axialement.

2. Plaque modèle selon la revendication 1, caractérisée par le fait que la pièce extérieure (2) est fixée sur la plaque (1) et présente un profil extérieur (4) dont la forme, depuis le plan de référence (3) de la plaque modèle jusqu'à la naissance (5) du bourrelet, correspond au profil extérieur de la pièce à mouler, et dont la surface intérieure (6) est constituée par un alésage légèrement supérieur à celui de la pièce à mouler.

3. Plaque modèle selon la revendication 2, caractérisée par le fait que la pièce intérieure (7) mobile axialement sur une faible course définie par des butées mécaniques entre une position sortie vers laquelle elle est repoussée par des ressorts (10) et une position rentrée qu'elle vient occuper sous l'effet de ladite pression de compactage, la surface extérieure (15) de cette pièce intérieure (7) étant adaptée pour coulisser exactement dans l'alésage (6) de la pièce extérieure fixe (2), au moins sur la hauteur de celle-ci, cette pièce mobile (7) se terminant à son extrémité extérieure par un rebord (17) ne dépassant pas en diamètre ladite naissance (5) du bourrelet.

4. Plaque modèle selon la revendication 3, caractérisée par le fait que la bague annulaire (20) en élastomère a une section telle qu'elle vient se loger exactement dans l'espace défini par la surface extérieure cylindrique (15) de la pièce mobile (7) et les faces en regard (18,19) respectivement de l'extrémité de la pièce fixe (2) et du rebord (17) de la pièce mobile (7) lorsque celle-ci est dans sa position sortie, sans dépasser extérieurement dans ces conditions ladite naissance (5) du bourrelet.

5. Plaque modèle selon une des revendications 3 et 4, caractérisée par le fait que la pièce intérieure mobile (7) comporte un alésage intérieur borgne (13) au diamètre intérieur de la pièce à mouler et dont le fond, dans ladite position rentrée, se trouve exactement au niveau de la surface de référence (3) de la plaque modèle, de telle manière que la pression de compactage du sable, lors de l'utilisation de cette plaque modèle pour constituer le moule en sable, en agissant sur toute la surface de la pièce mobile (7) ait pour effet d'amener chaque pièce mobile (7) en position rentrée, à l'encontre des ressorts (10) et de comprimer la section de la bague annulaire (20) contenue sur trois côtés, de manière à produire son expansion vers l'extérieur, d'une quantité parfaitement défine, et produire ainsi l'emplacement dudit bourrelet, tout en reprenant sa forme initiale sans dépouille dès le début de l'extraction.

6. Plaque modèle selon une des revendications précédentes, caractérisée par le fait que la section de la bague annulaire en élastomère (20) ainsi que de l'emplacement qui lui est réservé entre les pièces fixe (2) et mobile (7), est en forme de queue d'aronde.

7. Plaque modèle selon une des revendications 3 à 6, caractérisée par le fait que la butée mécanique axiale définissant la position sortie est assurée par les têtes (8) de vis épaulées (9).

8. Plaque modèle selon la revendication 7, caractérisée par le fait que lesdits ressorts de rappel (10) sont des ressorts hélicoïdaux de compression disposés coaxialement autour d'au moins certaines desdites vis épaulées (9).

9. Plaque modèle selon une des revendications 3 à 8, caractérisée par le fait que la butée mécanique de la pièce mobile (7) définissant sa position rentrée est assurée par la butée du dessous de la pièce mobile (7) sur le fond du logement d'encastrement de cette pièce dans la plaque modèle (1).

10. Plaque modèle selon une des revendications précédentes, caractérisée par le fait que la pièce mobile (7) comporte en outre un guidage central (11) coulissant axialement dans un palier longitudinal (12) de la plaque modèle (1).

## Patentansprüche

1. Modellplatte für die Gestaltung von Formen für die mittels Gießereisand erfolgende Herstellung von Glasdichtungen oder ähnlichen Gußstücken, die einen Wulst in der Gegenformschräge aufweisen, mittels Verwendung eines Teils aus Elastomer ohne Gegenformschräge zur Bildung des Platzes für diesen Wulst, das unter Verwendung des Verdichtungsdrucks des Sandes nach außen verformt wird,
dadurch gekennzeichnet,
daß das Teil aus Elastomer aus einem kreisförmigen Ring (20) besteht, der zwischen einem festen Außenteil (2) und einem axial beweglichen Innenteil (7) eingespannt ist.

2. Modellplatte nach Anspruch 1,
dadurch gekennzeichnet,
daß das Außenteil (2) auf der Platte (1) befestigt ist und ein Außenprofil (4) aufweist, dessen Form von der Bezugsebene (3) der Modellplatte bis zu dem Anfang (5) des Wulstes dem Außenprofil des Gußstücks entspricht, und dessen Innenfläche (6) von einer Bohrung gebildet wird, die etwas größer ist als die des Gußstücks.

3. Modellplatte nach Anspruch 2,
dadurch gekennzeichnet,
daß das Innenteil (7) über einen mittels mechanischer Anschläge definierten, geringen Hub axial zwischen einer herausgezogenen Stellung, in die es durch Federn (10) zurückgedrückt wird, und einer hineingeschobenen Stellung, die es unter Einwirkung des genannten Verdichtungsdrucks einnimmt, bewegbar ist, wobei die Außenfläche (15) dieses Innenteils (7) geeignet ist, präzise in der Bohrung (6) des festen Außenteils (2) über wenigstens die Höhe des letzteren zu gleiten, wobei dieses bewegliche Teil (7) an seinem äußeren Ende mit einem Rand (17) endet, der im Durchmesser nicht über den genannten Anfang (5) der Wulstes hinausragt.

4. Modellplatte nach Anspruch 3,
dadurch gekennzeichnet,
daß der kreisförmige Ring (20) aus Elastomer einen derartigen Querschnitt hat, daß er sich exakt in den Raum einfügt, der von der zylindrischen Außenfläche (15) des beweglichen Teils (7) und den einander gegenüberliegenden Flächen (18, 19) des Endes des festen Teils (2) bzw. des Randes (17) des beweglichen Teils (7) umschrieben wird, wenn sich dieses in seiner herausgezogenen Stellung befindet, ohne daß er unter diesen Bedingungen über den genannten Anfang (5) des Wulstes hinausragt.

5. Modellplatte nach einem der Ansprüche 3 und 4,
dadurch gekennzeichnet,
daß das bewegliche Innenteil (7) innen eine Blindbohrung (13) mit dem Innendurchmesser des Gußstücks aufweist und dessen Boden sich bei der genannten hineingeschobenen Stellung genau in Höhe der Bezugsebene (3) der Modellplatte befindet, so daß der Verdichtungsdruck des Sandes bei Verwendung dieser Modellplatte zur Bildung der Sandform durch Einwirkung auf die gesamte Fläche des beweglichen Teils (7) bewirkt, daß jedes bewegliche Teil (7) gegen die Federn (10) in die hineingeschobene Stellung bewegt wird, und daß der Querschnitt des kreisförmigen Rings (20), der an drei Seiten eingeschlossen ist, dergestalt zusammengedrückt wird, daß sein Ausdehnen nach außen um eine genau festgelegte Größe verursacht wird und auf diese Weise der Platz für den genannten Wulst geschaffen wird, wobei er bei Beginn des Herausziehens seine ursprüngliche Form ohne Gegenformschräge wieder annimmt.

6. Modellplatte nach einem der vorhergehenden Ansprüche,
dadurch gekennzeichnet,
daß der Querschnitt des kreisförmigen Elastomer-Rings (20) sowie des Platzes, der für ihn zwischen dem festen Teil (2) und dem beweglichen Teil (7) vorgesehen ist, schwalbenschwanzförmig ist.

7. Modellplatte nach einem der Ansprüche 3 bis 6,
dadurch gekennzeichnet,
daß der axiale, mechanische Anschlag, der die herausgezogene Stellung bestimmt, von den Köpfen (8) abgesetzter Schrauben (9) gebildet wird.

8. Modellplatte nach Anspruch 7,
dadurch gekennzeichnet,
daß die genannten Rückholfedern (10) aus Schraubendruckfedern bestehen, die koaxial um wenigstens bestimmte der genannten abgesetzten Schrauben (9) angeordnet sind.

9. Modellplatte nach einem der Ansprüche 3 bis 8,
dadurch gekennzeichnet,
daß der mechanische Anschlag des beweglichen Teils (7), der dessen eingeschobene Stellung bestimmt, von dem Anschlag des unteren Teils des beweglichen Teils (7) auf dem Boden des Einlaßsitzes dieses Teils in der Modellplatte (1) gewährleistet wird.

10. Modellplatte nach einem der vorhergehenden Ansprüche,
dadurch gekennzeichnet,
daß das bewegliche Teil (7) des weiteren eine zentrale Führung (11) aufweist, die axial in einem Längslager (12) der Modellplatte (1) gleitet.

## Claims

1. Pattern plate for making moulds intended for the production by sand casting of window seals or similar articles having an undercut bead, through the use, for the formation of the site for said bead, of an elastomer part which has no undercut and which is deformed towards the outside by means of the compaction pressure of the sand, characterized by the fact that the elastomer part is an annular ring (20) gripped between a fixed exterior part (2) and a axially movable interior part (7).

2. Pattern plate according to Claim 1, characterized by the fact that the exterior part (2) is fixed on the plate (1) and has an external profile (4) whose shape, from the reference plane (3) of the pattern plate to the start (5) of the bead, corresponds to the external profile of the desired casting and whose internal surface (6) consists of a bore slightly larger than that of the desired casting.

3. Pattern plate according to claim 2, characterized by the fact that the interior part (7) is movable axially over a short path defined by mechanical stops between an extended position, to which it is pushed back by springs (10), and a retracted position which it assumes through the action of said compaction pressure, the external surface (15) of said interior part (7) being adapted to slide exactly in the bore (6) of the fixed exterior part (2), at least over the height of the latter, while said movable part (7) ends at the top in the form of a rim (17) whose diameter does not exceed that of said start (5) of the bead.

4. Pattern plate according to Claim 3, characterized by the fact that the annular elastomer ring (20) has a section such that it fits exactly into the space defined by the cylindrical exterior surface (15) of the movable part (7) and the facing surfaces (18, 19) of the end of the fixed part (2) and of the rim (17) of the movable part (7) respectively when the latter is in its extended position, without in these positions extending externally beyond said start (5) of the bead.

5. Pattern plate according to one of Claims 3 and 4, characterized by the fact that the movable interior part (7) has a blind internal bore (13) whose diameter is the same as the internal diameter of the required casting and whose bottom, in said retracted position, is exactly level with the reference surface (3) of the pattern plate, so that the compaction pressure of the sand, on the utilization of this pattern plate to form the sand mould, by acting on the entire surface of the movable part (7) has the effect of bringing each movable part (7) into the retracted position against the action of the springs (10) and of compressing the section of the annular ring (20) retained on three sides, in such a manner as to bring about its expansion towards the outside by a perfectly defined amount, and thus to form the site of said bead, while it resumes its original shape having no undercut as soon as extraction starts.

6. Pattern plate according to one of the preceding claims, characterized by the fact that the section of the annular elastomer ring (20) and also the site reserved for it between the fixed part (2) and the movable part (7) are dovetail-shaped.

7. Pattern plate according to one of Claims 3 to 6, characterized by the fact that the axial mechanical stop defining the extended position is formed by the heads (8) of shouldered screws (9).

8. Pattern plate according to Claim 7, characterized by the fact that said return springs (10) are helical compression springs disposed coaxially around at least some of said shouldered screws (9).

9. Pattern plate according to one of Claims 3 to 8, characterized by the fact that the mechanical stop of the movable part (7), defining the retracted position of the latter, is formed by the striking of the bottom of the movable part (7) against the bottom of the socket embedding said part in the pattern plate (1).

10. Pattern plate according to one of the preceding claims, characterized by the fact that the movable part (7) is in addition provided with a central guide (11) sliding axially in a longitudinal bearing (12) in the pattern plate (1).
